# EUROPÄISCHE PATENTSCHRIFT

(11) **EP 1 059 176 B1**
(45) Veröffentlichungstag und Bekanntmachung des Hinweises auf die Patenterteilung: **22.03.2006**
(21) Anmeldenummer: 00112421.3
(22) Anmeldetag: 09.06.2000
(51) Int. Cl.: B44F 1/06, G09F 13/04, G09F 13/06, A47G 1/06

(54) **Leuchtbild**
Illuminated image
Image illuminée

(30) Priorität: 11.06.1999 DE 29910235 U
(43) Veröffentlichungstag der Anmeldung: 13.12.2000
(73) Patentinhaber: Petersen, Marc, 44869 Bochum (DE); Engintepe, Hasan, 45143 Essen (DE)
(72) Erfinder: Petersen, Klaus, 44801 Bochum (DE)
(74) Vertreter: Vogel, Andreas

(56) Entgegenhaltungen:
- DE-A- 3 029 613
- DE-A- 4 426 579
- DE-C- 845 153
- DE-U- 29 714 705
- FR-A- 2 702 296
- FR-A- 2 738 653
- US-A- 2 826 844
- US-A- 3 978 599

## Beschreibung

Die Erfindung betrifft ein Leuchtbild mit wenigstens einem Bildträger, einem Rahmen und einer Hintergrundbeleuchtung.

Wandbilder, wie zum Beispiel Poster, Kunstdrucke, Fotografien etc., deren besondere dekorative Ausgestaltung darin besteht, daß ein transparenter Bildträger mit flächiger Hintergrundbeleuchtung verwendet wird, sind weit verbreitet. Bekannt ist es auch, auf dem Bildträger einzelne Lichtelemente anzubringen, die mit dem dargestellten Motiv in Beziehung stehen.

Die DE 297 14 705 schlägt eine Leuchtdiodenbeleuchtung für Wandbilder, Kunstdrucke etc., vor, bei der einzelne Leuchtdioden entweder auf der Rückseite eines transparenten Bildträgers angebracht werden oder in entsprechende Bohrungen auf dem Bildträger eingesetzt werden. Bei diesen vorbekannten Leuchtbildern ist nachteilig, daß mit einzelnen, mehr oder weniger punktförmigen Leuchtmitteln eine flächige Hintergrundbeleuchtung des Bildes nicht möglich ist. Des weiteren bedeutet die gezielte Plazierung und Verdrahtung einzelner Leuchtelemente einen erheblichen Fertigungs- und Kostenaufwand. Aus dem gleichen Grund ist die Gesamtzahl der Lichtelemente, die sich mit vertretbarem Aufwand auf einem Bild anbringen lassen, auf etwa 30 bis 50 beschränkt.

Dementsprechend liegt der vorliegenden Erfindung die Aufgabe zugrunde, ein Leuchtbild zu dekorativen Zwecken zu schaffen, das sich durch eine Anordnung von einzelnen am Bildmotiv orientierten Leuchtelementen auf dem Bildträger auszeichnet, wobei das Bild mit möglichst geringem Fertigungsaufwand herstellbar sein soll und wobei insbesondere auf einzelne elektrische Leuchtmittel auf dem Bildträger verzichtet werden soll.

Diese Aufgabe wird mit einem Leuchtbild gemäß Anspruch 1 gelöst.

Bei den lichtdurchlässigen Ausnehmungen kann es sich um Anbohrungen oder Durchbohrungen des Bildträgers handeln. Auf diese Weise ergeben sich punktuelle, leuchtende Bildelemente, deren Durchmesser weniger als 1 mm aber auch mehrere Millimeter betragen kann. Des weiteren ist es möglich, auf dem Bildträger linienartige oder auch flächige lichtdurchlässige Ausfräsungen anzubringen. Gemäß der Erfindung lassen sich Leuchtbilder realisieren, bei denen die ohnehin vorhandene Hintergrundbeleuchtung mittels der lichtdurchlässigen Ausnehmungen dafür genutzt wird, beliebig gestaltbare punktuelle, linienartige oder flächige Leuchtelemente in den Bildträger einzubringen. Die Herstellung derartiger Leuchtbilder ist mit geringstem Fertigungsaufwand zu bewerkstelligen. Da vollständig auf einzelne elektrische Leuchtmittel auf dem Bildträger verzichtet werden kann, ist der Kostenaufwand bei der Herstellung minimal. Auf elektrische Leuchtmittel kann vollständig verzichtet werden, wenn für die Hintergrundbeleuchtung Tageslicht verwendet wird.

Blinklichter oder Lauflichter lassen sich mit geringem Aufwand auf dem Bildträger realisieren, indem z. B. die lichtdurchlässigen Ausnehmungen von beweglichen, lichtundurchlässigen Masken mechanisch verdeckt werden. Denkbar ist es auch, die Ausnehmungen mit einem geeigneten Leuchtmittel gezielt wechselnd zu beleuchten.

Zur farblichen Gestaltung der leuchtenden Bildelemente ist es zweckmäßig, die Ausnehmungen mit farbigen, transparenten Füllungen zu versehen. Hierzu eignen sich insbesondere leuchtende, fluoreszierende Farben. Bei der Herstellung von erfindungsgemäßen Leuchtbildern verwendet man zweckmäßigerweise für die Verfüllung der lichtdurchlässigen Ausnehmungen flüssige, schnell trocknende Lacke, welche die Ausnehmungen dicht verschließen, ohne vor dem Aushärten in das Bildträgermaterial einzudringen. Eine vorteilhafte optische Wirkung läßt sich dadurch erzielen, daß dem transparenten Lack fluoreszierende oder phosphoreszierende Farbstoffe zugesetzt werden. Im letzteren Fall ergibt sich eine Nachleuchtwirkung, die noch für einige Zeit nach dem Wegfall der Hintergrundbeleuchtung andauert.

Als Bildträger können Poster, Foto, Kunstdruck oder Seekarten verwendet werden. Derartige Bildträger bestehen in der Regel aus lichtdurchlässigem Papier oder aus Karton, was sich in idealer Weise für ein Leuchtbild gemäß der Erfindung eignet. Für die Herstellung von Leuchtbildern ist im Handel eine praktisch unbegrenzte Auswahl an Motiven und Formaten verfügbar. Je nach Gestaltungsart des Leuchtbildes können die genannten Bildträger auch auf Unterlagen wie Holz- oder Hartfaserplatten aufgezogen werden. Falls eine flächige Hintergrundbeleuchtung gewünscht wird, eignen sich transparente Materialien wie Acryl oder Glas als Unterlagen.

Eine besonders eindrucksvolle optische Wirkung ergibt sich bei dem erfindungsgemäßen Leuchtbild mit flächiger Hintergrundbeleuchtung, wenn der Bildträger auch in seinen Flächenbereichen außerhalb der Ausnehmungen lichtdurchlässig ist und aus wenigstens zwei identischen Bildträgerlagen besteht, die deckungsgleich übereinander auf eine lichtdurchlässige Unterlage aufgebracht sind. Dadurch wird die Lichtundurchlässigkeit der dunklen Bildelemente gesteigert, so daß eine deutliche Verbesserung der Hell-Dunkel-Kontraste des von hinten beleuchteten Bildes erzielt wird. Die Lichtintensität wird auf der gesamten Bildfläche gleichmäßig verringert, so daß die durch die lichtdurchlässigen Ausnehmungen geschaffenen leuchtenden Bildelemente stärker hervorgehoben werden. Zusätzlich ergibt sich für die farbigen Bildflächen eine verbesserte Farbsättigung. In diesem Fall eignen sich als Unterlage für die Bildträger transparente Materialien wie Glas oder Acryl. Opake lichtdurchlässige oder opaleszierende Unterlagen eignen sich besonders, da hierdurch eine gleichmäßige Hintergrundbeleuchtung unterstützt wird.

Eine für die erfindungsgemäßen Leuchtbilder zweckmäßige Hintergrundbeleuchtung läßt sich durch ein Leuchtmittel realisieren, welches in einem Kasten mit lichtreflektierenden Innenwänden angeordnet ist. Dadurch, daß die Seitenwände und die Rückwand des Kastens mit lichtreflektierendem Material ausgekleidet sind, läßt sich eine gleichmäßige Hintergrundbeleuchtung erzielen, auch wenn nur ein einzelnes Leuchtmittel verwendet wird. Zusammenwirkend mit der weißen Rückseite des Bildträgers ergibt sich im Inneren des Kastens eine mehrfache Lichtreflektion, so daß auch die Randbereiche des Bildes ausreichend beleuchtet werden.

Vorteilhafterweise kann der Kasten derart gestaltet werden, daß seine Außenwände zur Einrahmung des Bildträgers dienen.

Es zeigen:
- Fig. 1: Ein Leuchtbild gemäß der Erfindung perspektivisch - teilweise aufgebrochen -
- Fig. 2: Schematisch einen Querschnitt durch das Leuchtbild gemäß der Erfindung.

In Figur 1 ist ein Bildträger mit dem Bezugszeichen 1 bezeichnet, welcher aus einem zumindest teilweise lichtdurchlässigen Material, wie etwa Papier, besteht. In den Bildträger 1 sind punktuelle An- und Durchbohrungen 2, z. B. zur Darstellung von Steinen eingebracht. Gleichzeitig verfügt der Bildträger 1 über flächige Ausnehmungen 3, um die Fenster bei dem dargestellten Bildmotiv hervorzuheben.

Für die Hintergrundbeleuchtung ist in einem Kasten 4 der gleichzeitig als Bilderrahmen dient, ein Leuchtmittel 5 angeordnet, welches z. B. als Energiesparlampe ausgebildet sein kann. Die Seitenwände 6 und die Rückwand 7 des Kastens 4 sind mit metallischer, lichtreflektierender Folie ausgekleidet, so daß der Bildträger 1 gleichmäßig von hinten durchstrahlt wird. Ein Netzkabel 8 ist zur Stromversorgung des Leuchtmittels 5 aus dem Kasten 4 herausgeführt.

Zur Verstärkung des Bildträgers 1 ist dieser auf eine durchsichtige Unterlage 9. Diese Unterlage besteht beispielsweise aus Acrylglas oder Glas, welches zur besseren Lichtverteilung opake sein kann.

Wie weiterhin aus Figur 2 ersichtlich ist, besteht der Bildträger 1 aus zwei lichtdurchlässigen Bildträgerlagen 1a und 1b, die deckungsgleich übereinander auf die lichtdurchlässige Unterlage 9 aufgebracht, beispielsweise aufkaschiert sind. Durch diese Maßnahme ergeben sich besonders intensive Hell-Dunkel Kontraste und eine deutlich höhere Farbsättigung in der bildlichen Darstellung.

## Patentansprüche

1. Leuchtbild mit einem Bildträger (1), einem Rahmen (4) und einer Hintergrundbeleuchtung (5), wobei der Bildträger (1) als Poster, Foto, Kunstdruck oder Seekarte ausgebildet ist,
**dadurch gekennzeichnet, daß** der Bildträger (1) mit lichtdurchlässigen Ausnehmungen (2, 3 ) versehen und auch in seinen Flächenbereichen außerhalb der Ausnehmungen (2, 3) lichtdurchlässig ist, und aus wenigsten zwei identischen Bildträgerlagen (1a, 1b) besteht, die übereinander auf einer lichtdurchlässigen Unterlage (9) aufgebracht sind.

2. Leuchtbild nach Anspruch 1, **dadurch gekennzeichnet, daß** die Ausnehmungen (2, 3) mit farbigen, transparenten Füllungen versehen sind.

3. Leuchtbild nach Anspruch 2, **dadurch gekennzeichnet, daß** die transparenten Füllungen aus fluoreszierendem und/oder phosphoreszierendem Material bestehen.

4. Leuchtbild nach Anspruch 1, **dadurch gekennzeichnet, daß** die lichtdurchlässige Unterlage (9) aus Acrylglas, Glas oder PVC besteht.

5. Leuchtbild nach Anspruch 4, **dadurch gekennzeichnet, daß** die lichtdurchlässige Unterlage (9) opak ausgebildet ist.

6. Leuchtbild nach Anspruch 1, **dadurch gekennzeichnet, daß** die Hintergrundbeleuchtung durch ein Leuchtmittel (5) erfolgt, welches in einem Kasten (4) mit lichtreflektierenden inneren Wänden (6, 7) hinter dem Bildträger (1) angeordnet ist.

7. Leuchtbild nach Anspruch 6, **dadurch gekennzeichnet, daß** die Seitenwände (6) des Kastens (4) zur Einrahmung des Bildträgers (1) dienen.

## Claims

1. Illuminated image having an image carrier (1), a frame (4) and a background illumination device (5), the image carrier (1) being designed as a poster, photograph, art print or marine chart, **characterized in that** the image carrier (1) is provided with transparent cutouts (2, 3) and is also transparent in its surface regions outside the cutouts (2, 3), and consists of at least two identical image carrier layers (1a, 1b) which are applied one above another on a transparent substrate (9).

2. Illuminated image according to Claim 1, **characterized in that** the cutouts (2, 3) are provided with coloured, transparent fillings.

3. Illuminated image according to Claim 2, **characterized in that** the transparent fillings consist of fluorescing and/or phosphorescing material.

4. Illuminated image according to Claim 1, **characterized in that** the transparent substrate (9) consists of acrylic glass, glass or PVC.

5. Illuminated image according to Claim 4, **characterized in that** the transparent substrate (9) is of an opaque design.

6. Illuminated image according to Claim 1, **characterized in that** the background illumination is performed by a luminous means (5) which is arranged in a box (4) with optically reflecting inner walls (6, 7) downstream of the image carrier (1).

7. Illuminated image according to Claim 6, **characterized in that** the side walls (6) of the box (4) serve as framing for the image carrier (1).

## Revendications

1. Image illuminée formée d'un support d'image (1), d'un encadrement (4) et d'un moyen d'illumination du fond (5), dans laquelle le support d'image (1) est réalisé sous la forme d'un poster, d'une photographie, d'une impression d'art ou d'une carte postale, cette image illuminée étant **caractérisée en ce que** le support d'image (1) présente des ouvertures (2, 3) laissant passer la lumière, **en ce qu'**il est également transparent à la lumière dans les zones autres que celle des ouvertures (2, 3) et **en ce qu'**il est formé d'au moins deux couches identiques de support d'images (1a, 1b) qui sont disposées, de façon superposée l'une sur l'autre, sur une base (9) transparente à la lumière.

2. Image illuminée selon la revendication 1, **caractérisée en ce que** les ouvertures (2,3) comportent un garnissage transparent coloré.

3. Image illuminée selon la revendication 2, **caractérisée en ce que** le garnissage transparent est formé d'un matériau fluorescent et/ou phosphorescent.

4. Image illuminée selon la revendication 1, **caractérisée en ce que** la base (9) transparente à la lumière est formée d'un verre acrylique, de verre ou de PVC.

5. Image illuminée selon la revendication 4, **caractérisée en ce que** la base (9) transparente à la lumière est opaque.

6. Image illuminée selon la revendication 1, **caractérisée en ce que** l'illumination du fond est réalisée par un moyen d'illumination (5), qui est disposé dans un boîtier (4), comportant des parois intérieures (6, 7) réfléchissant la lumière, derrière le support d'image (1).

7. Image illuminée selon la revendication 6, **caractérisée en ce que** les parois latérales (6) du boîtier (4) servent de cadre au support d'image (1).
